# EUROPÄISCHE PATENTSCHRIFT

(11) **EP 0 880 381 B1**
(45) Veröffentlichungstag und Bekanntmachung des Hinweises auf die Patenterteilung: **17.12.2008**
(21) Anmeldenummer: 97948790.7
(22) Anmeldetag: 23.10.1997
(51) Int. Cl.: A63C 5/03

(54) **TEILBARES SNOWBOARD MIT BINDUNGS- UND VERBINDUNGSSYSTEM**
DIVISIBLE SNOWBOARD WITH BINDING AND JOINING SYSTEM
MONOSKI SUBDIVISIBLE AVEC UN SYSTEME DE FIXATION ET DE LIAISON

(30) Priorität: 23.10.1996 DE 29618514 U
(43) Veröffentlichungstag der Anmeldung: 02.12.1998
(73) Patentinhaber: Ritter, Michael, 82431 Kochel (DE); Schiele, Stefan, 83104 Tuntenhausen/Ostermünchen (DE)
(72) Erfinder: Schiele, Stefan, 83104 Tuntenhausen/Ostermünchen (DE)
(74) Vertreter: Rasch, Michael
(86) Internationale Anmeldenummer: PCT/EP1997/005868
(87) Internationale Veröffentlichungsnummer: WO 1998/017355

(56) Entgegenhaltungen:
- EP-A- 0 635 286
- DE-C- 4 405 098
- DE-U- 9 209 879
- US-A- 5 649 722

## Beschreibung

Die Erfindung betrifft ein Snowboard, insbesondere zum Touren-Snowboarden ausserhalb präparierter Pisten, welches aus zumindest drei Gleitkörpern teilbar aufgebaut ist, wobei zwei die jeweils seitliche Begrenzung des Snowboard bildende Gleitkörper als Ski- oder Aufstiegshilfen ausgebildet sind und wobei der dritte Gleitkörper im Zwischenraum zwischen den seitlichen Gleitkörpern angeordnet ist.

Ein solches Snowboard ist aus der EP-A-0 635 286 bekannt. Dieses vorbekannten Snowboard besteht aus drei Teilen, nämlich zwei äußeren, auch als Skier dienenden Gleitkörper und einem dazwischen angeordneten dritten Gleitkörper. Dabei sind die äußeren Gleitkörper beidseitig tailliert ausgebildet wie sogenannte Carving-Ski. Diese vorbekannte Anordnung weist im Mittenbereich eine Spanneinrichtung auf, um im montierten Zustand die beiden äußeren Gleitkörper in Querrichtung derart zu verbiegen, dass die jeweiligen gekrümmten Innenkanten der äußeren Gleitkörper, im wesentlichen gradlinig zur Anpassung an den im wesentlichen rechteckigen mittleren Gleitkörper verformt werden. Bei dieser Querverbiegung verringert sich automatisch auch der äußere Krümmungsradius der äußeren Gleitkörper. Hierdurch soll erreicht werden, dass das Snowboard im montierten Zustand einen Taillierungsradius aufweist, der demjenigen üblicher Snowboards im Bereich zwischen 8 und 12 m entspricht, hingegen im zerlegten Zustand die aus den beiden äußeren Gleitkörpern gebildeten Skier beidseitig den im Skibereich üblichen deutlich größeren Taillierungsradius von etwa 40 m aufweisen.

Diese vorbekannte Anordnung hat den Nachteil, dass das ganze Snowboard im montierten Zustand unter einer erheblichen Spannung steht, die bei größerer Belastung bei der Benutzung zu einer erhöhten Gefährdungs- und Bruchgefahr führt. Durch die auftretenden inneren Spannungen in den seitlichen Gleitkörpern ist es auch problematisch, die Gleit- bzw. Lauffläche des Snowboards ausreichend eben zu halten. Denn die seitlichen Gleitkörper bestehen aus "Composit-Werkstoffen", die aus mehreren unterschiedlichen Materialtypen zusammengesetzt sind. Die Querverspannungen führt dabei erfahrungsgemäß zum Ausweichen aus der Gleitebene, es ergibt sich also eine konvexe Form der Lauffläche mit entsprechend schlechtem Fahrverhalten.
Ferner ist es kraftaufwendig, das Snowboard zu montieren, indem die Spanneinrichtung gespannt wird, da zur Verbiegung von Gleitkörpern in deren steifer Querrichtung erhebliche Kräfte erforderlich sind. Schließlich müssen technisch bedingt die die Skier ausbildenden äußeren Gleitkörper in Querrichtung relativ weich ausgebildet sein, um eine Verformung in Querrichtung überhaupt zuzulassen. Dies wiederum führt im "Skibetrieb" zu einer erheblichen Beeinträchtigung der Fahreigenschaften, da üblicherweise Skier möglichst steif sein sollten.

Hiervon ausgehend liegt der Erfindung die Aufgabe zugrunde, eine gattungsgemäße Vorrichtung bereitzustellen, bei der - zum einen bei Verwendung als Snowboard ein Fahrgefühl wie bei einem normalen Snowboard möglich ist, bei dem andererseits bei Verwendung als Tourenski ein einfacher Aufstieg ermöglicht wird.

Erfindungsgemäß wird diese Aufgabe durch die im Patentanspruch 1 aufgeführten Merkmale gelöst.

Durch diese Ausbildung wird erreicht, dass das erfindungsgemäße Snowboard im montierten Zustand dies snowboardübliche Taillierung aufweist, wie diese insbesondere in der oben genannten Druckschrift angegeben ist. Im Skibetrieb (wenn also die drei Gleitkörper getrennt sind und die beiden äußeren Gleitkörper als Skier fungieren), weisen zwar die jeweils einen Außenkanten der Skier nach wie vor den geringen Taillierungsradius üblicher Snowboards auf, hingegen die jeweils gegenüberliegenden Kanten haben eine geringere Taillierung (einen größeren Taillierungsradius), wodurch diese Skier zum Aufstieg geeignet sind. Der Benutzer kann dabei durch Austausch des linken und rechten Skis die weniger taillierte Kante wahlweise innen oder aussen anordnen.

Vorteilhafte Weiterbildungen der Erfindungen ergeben sich aus den Unteransprüchen.

Insbesondere sieht eine vorteilhafte Weiterbildung vor, dass ein vierter Gleitkörper im Anschluss an den dritten Gleitkörper zwischen den beiden seitlichen Gleitkörpern einbaubar ist. Dadurch sind die beiden Aufstiegs- bzw. im Skibetrieb vom Benutzer zu tragenden Teile weniger sperrig und leichter zu transportieren und stellen auch im Falle eines Sturzes ein geringeres Gefahrenpotential dar.

Noch eine Weiterbildung der Erfindung sieht vor, dass die beiden Gleitkörper in Skibauweise mit seitlichen Stahlkanten hergestellt sind. Der Mittelteil weist dabei keine seitliche Stahlkanten auf.

Eine weitere vorteilhafte Weiterbildung der Erfindung sieht vor, dass ein kombiniertes Bindungs- und Verbindungssystem zum Verbinden der Einzelkörper vorgesehen ist. Dieses ermöglicht eine stabile Querverbindung an Snowboardschaufel, an beiden Snowboardbindungspositionen und bedarfsweise am Snowboardheck. Das kombinierte Bindungs- und Verbindungssystem weist zwei Bindungsbaugruppen auf, die die Snowboardeinzelteile (Einzelkörper) im mittleren Snowboardbereich verbinden und gleichzeitig die individuelle Einstellbarkeit der Fußposition sicherstellen. Ein am Snowboardende montiertes Verbindungselement dient ausschließlich der Verbindung.

Im folgenden werden Ausführungsformen der vorliegenden Erfindung anhand der beigefügten Figuren beispielhaft beschrieben.

Es zeigen:
- Fig. 1: eine Übersichtsskizze zur Anordnung der Bauteile des erfindungsgemäßen Bindungs- und Verbindungssystems auf einem viergeteilten Snowboard in der . Draufsicht;
- Fig. 2: ein Verbindungselement 1 aus Fig. 1 in räumlicher Darstellung;
- Fig. 3: einen Bindungsträger mit mehrfach funktioneller Steighilfe in räumlicher Darstellung;
- Fig. 4: eine Einstellplatte 4 für die individuelle Standposition auf dem Snowboard mit montiertem Halteelement in räumlicher Darstellung;
- Fig. 5: ein Halteelement 5 in räumlicher Darstellung;
- Fig. 6: eine Mittelteiltrennstelle mit Deckplatte 10;
- Fig. 7: schematisch eine weitere Ausführungsform der vorliegenden Erfindung; und
- Fig. 8: eine Variante der Ausführungsform aus Fig. 7.

In dem in Fig. 1 gezeigten Ausführungsbeispiel werden mit dem erfindungsgemäßen kombinierten Bindungs- und Verbindungssystem die Einzelgleitkörper des Snowboards 6, 7, 8, 9 an vier Positionen quer zur Snowboardlängsachse verbunden. An beiden Snowboardenden sind auf den Randgleitkörpern (Skiern) 6, 9 runde knopfförmige Halteelemente 5 auf den Gleitkörperoberflächen fest montiert. Auf dem vorderen und hinteren Mittelteil 7, 8 des Snowboards ist je ein Verbindungselement 1 über ein Halteelement 5 zentral befestigt. Diese Verbindungselemente 1 weisen an ihrer Unterseite eine durchgehende T-förmige Führungsnut auf, die das seitliche Einschieben der knopfförmigen Halteelemente 5 mit den Randgleitkörpern / Skiern 6, 9 ermöglicht. Die jeweils drei korrespondierenden Halteelemente befinden sich auf einer gemeinsamen Geraden orthogonal zur Snowboardlängsachse.

Wird eine Arretierschraube 2, wie in Fig. 2 dargestellt, im Uhrzeigersinn in das Verbindungselement 1 eingeschraubt, entsteht eine Klemmwirkung zwischen Arretierschraube 2 und dem darunter liegenden Halteelement 5. Am Endanschlag ist die Oberfläche der Arretierschrauben 2 mit der Oberfläche des Verbindungselements 1 bündig (kein Überstand der Schraubenköpfe). Dies ist Voraussetzung für eine geringe Gesamtbauhöhe der Bindungsträger. Dabei entspricht beim Snowboard (also nach Montage der Einzelgleitkörper) der Abstand der Zentren der Arretierschrauben 2 in den Verbindungselementen 1 dem Abstand der Zentren der skiseitigen Halteelemente 5. Durch die konusförmige Form der Halteelementoberflächen (Fig. 5) und die korrespondierende Formgebung der Unterseite der Arretierschrauben 2 sind die Einzelkörper 6, 7, 8 , 9 spiel- und versatzarm aneinander zu positionieren.

Die Bindungsträger dienen zur Befestigung von Snowboardbindungen/-bindungsteilen (Fig. 3). Eine Bindungsträger besteht aus dem Verbindungselement 30 mit seiner T-förmigen Führungsnut, den beiden Arretierschrauben 36 und einer Bindungstrageplatte 31, die durch eine Drehachse 32 mit dem Verbindungselement 30 verbunden ist. Die Drehachse läßt eine Winkelbewegung von 0° bis 90° zwischen Verbindungselement 30 und der Bindungstrageplatte 31 zu.

Zur individuellen, längsvariablen Befestigung einer Snowboardbindung mit 4 x 4 - Standardbefestigung dient das Bohrlochbild 34 auf der Bindungstrageplatte 31. Die Steighilfe 35 ist in der Bindungstrageplatte 31 geführt, nur in deren Längsachse verschiebbar und rastet an definierten Positionen ein. Sie verhindert die Rotationsfreiheit der Bindungstrageplatte 31, wenn ihre untere Bauteilseite in der T-förmigen Aussparung des Verbindungselements 30 eingeschoben wird. Abhängig davon, wie weit das Bauteil in Richtung Fußspitze geschoben wird, dient es beim Aufstieg mit den Randgleitkörpern als höhenverstellbare Steighilfe.

Die individuelle Einstellbarkeit der Fußpositionen der Snowboardbindung entsteht durch die Verwendung von Einstellplatten 4, wie in Fig. 4 dargestellt. Pro Fußposition sind im Ausführungsbeispiel zwei Einstellplatten 4 notwendig, die jeweils auf den Randgleitkörpern 6, 9 (Fig. 1) gegenüberliegend montiert sind. Auf der kreisbogenförmigen Führung einer Einstellplatte 4 ist ein Halteelement 5 aufgeschraubt, welches durch Lösen und Arretieren der zentralen Schraube die Winkeleinstellung einschließlich der Goofy- und Regular-Position zuläßt. Der Kreisbogenradius in der Einstellplatte 4 entspricht dem halben Abstand der Arretierschrauben 2 (Fig. 2). Jede der Einstellplatten 4 ist in ihrer Längsrichtung und damit in Snowboardlängsrichtung über ein integriertes Bohrlochbild versetzbar.

Wird ein Verbindungselement 1 oder Bindungsträger über die dafür vorgesehenen drei Halteelemente 5 der nebeneinanderliegenden Einzelkörper 6, 7, 8, 9 geschoben und mit den Arretierschrauben 2 an die Halteelemente 5 geklemmt, entsteht an dieser Stelle eine stabile Querverbindung des Snowboards. Zwischen den vorderen und hinteren Einstellplatten 4 befinden sich auf jedem Ski 6, 9 zwei knopfförmige Halteelemente 5 hinter der Gleitkörpermitte. Der Verstellbereich der Einstellplatten 4 in Richtung der Snowboardlängsachse ist dadurch nicht beeinträchtigt.

Die Bindungsträger 3 sind wahlweise längs auf den letztgenannten Halteelementen 5 oder auf die Halteelemente 5 auf den Einstellplatten 4 quer zur Snowboardlängsachse aufschieb- und arretierbar. Bei Längsmontage auf den Randleitkörpern 6, 9 für den Tourenaufstieg und die Skiabfahrt genügt die Klemmung zwischen einer der beiden Arretierschrauben 2 mit einem Halteelement 5. Der jeweilige Randgleitkörper 6, 9 wird bei Durchbiegung somit nicht verspannt.

Werden die Bindungsträger 3 quer zur Snowboardlängsachse angebracht, sind neben der Verbindung der Einzelkörper 6, 7, 8, 9 zu einem Snowboard gleichzeitig die Fußpositionen für die Snowboardabfahrt festgelegt. Die spielfreie Befestigung der Einzelteile zueinander gewährleisten die Arretierung mit beiden Arretierschrauben 2 in den Verbindungselementen 1 gegenüber den korrespondierenden Halteelementen 5 auf den Gleitkörperoberflächen.

Mit einer flexiblen Kunststoffplatte 10, die auf dem vorderen Mittelteil 7 fest montiert ist, wird wie in Fig. 6 gezeigt, der Teilungsstoß 11 zwischen beiden Mittelteilen 7, 8 überdeckt. Bei Durchbiegung des Snowboards verhindert die Kunststoffplatte den Höhenversatz zwischen den Mittelteilen. Der stumpfe Schnittwinkel am hinteren Mittelteil 8 bildet einen nur geringen Gleitwiderstand während der Fahrt.

Gemäß einer weiteren in Fig. 7 gezeigten Ausführungsform weist das Mittelteil 70, 71 in Snowboardlängsrichtung eine 2/3 ÷ 1/3 Teilung auf. Dadurch erstreckt sich das vordere Mittelteil 70 über zwei Drittel der Snowboardlänge, während sich das hintere Mittelteil 71 nur über ein Drittel der Snowboardlänge eines aus vier Einzelkörpern 70, 71, 72, 73 bestehenden erfindungsgemäßen Snowboards erstreckt.

Fig. 8 zeigt eine Variante des Snowboards aus Fig. 7, bei der nur drei Einzelkörper 70, 72, 73 montiert sind, d.h. das Snowboard ist aus dem vorderen Mittelteil 70 und den beiden seitlichen skiarbeiten Gleitkörpern 72, 73 aufgebaut. Hierdurch entsteht ein sogenanntes swallowtail oder Schwalbenschwanzboard, welches besonders gut für Tiefschneeabfahrten geeignet ist. Wird das hintere Mittelteil 71 zusätzlich montiert, erhält man wieder das vollflächige Snowboard gemäß Fig. 7.

## Patentansprüche

1. Snowboard, insbesondere zum Touren-Snowboarden außerhalb präparierter Pisten, welches aus zumindest drei Gleitkörpern (6, 7, 9; 70, 72, 73) teilbar aufgebaut ist, wobei zwei die jeweils seitliche Begrenzung des Snowboards bildende Gleitkörper (6, 9; 72 ,73) als Ski oder Aufstiegshilfen ausgebildet sind, und wobei der dritte Gleitkörper (7; 70) im Zwischenraum zwischen den seitlichen Gleitkörpern (6, 9, 72, 73) angeordnet ist,
**dadurch gekennzeichnet, daß**
die Taillierungsradien an den seitlichen Gleitkörpern (6, 9; 72, 73) an beiden Seiten ungleichmäßig ausgebildet sind, derart, daß die als Snowboardaußenkante dienende Kante eine snowboardübliche Taillierung aufweist, während die gegenüberliegende Kante eine weniger ausgeprägte Taillierung aufweist.

2. Snowboard nach Anspruch 1, **dadurch gekennzeichnet, daß** ein vierter Gleitkörper (8, 71) im Anschluß an den dritten Gleitkörper (7; 70) zwischen den beiden seitlichen Gleitkörpern (6, 9; 72; 73) einbaubar ist.

3. Snowboard nach Anspruch 2, **dadurch gekennzeichnet, daß** sich der dritte Gleitkörper (70) über 2/3 der Snowboardlänge und der vierte Gleitkörper (71) über 1/3 der Länge erstrecken.

4. Snowboard nach Anspruch 1, **dadurch gekennzeichnet, daß** die beiden Gleitkörper (6, 9; 72; 73) in Skibauweise mit seitlichen Stahlkanten hergestellt sind.

5. Snowboard nach Anspruch 1, **dadurch gekennzeichnet, daß** die beiden biege- und torsionssteiferen Gleitkörper (6, 9; 72, 73) und der/die biegeweichere(n) Mittelteil(e) zusammen annähernd die Steifigkeitsverteilung eines handelsüblichen Snowboards aufweisen.

6. Snowboard nach Anspruch 1, **dadurch gekennzeichnet, daß** die Aufbiegung der Gleitkörper (6, 9; 72, 73) im Bereich der Schaufeln und am Ende mit den korrespondierenden Aufbiegungen der Mittelkörper übereinstimmt.

7. Snowboard nach Anspruch 6, **dadurch gekennzeichnet, daß** die Aufbiegung der Gleitkörper (6, 9; 72, 73) derart gestaltet ist, daß der Biegeradius mit zunehmender Schaufelhöhe abnimmt.

8. Snowboard nach Anspruch 6 oder 7, **dadurch gekennzeichnet, daß** der Biegeradius nach einem im Vergleich zu Snowboards steileren Anstieg der Schaufel mit zunehmender Schaufelhöhe abnimmt.

9. Snowboard nach Anspruch 2, **dadurch gekennzeichnet, daß** das Snowboard je nach Montage der Einzelkörper (6 ,7, 8, 9; 70, 71, 72, 73) eine Endform aufweist, die einem Freestyle -, Freeride - oder Powderboard entspricht.

10. Snowboard nach Anspruch 2, **dadurch gekennzeichnet, daß** die Stoßstelle zwischen dem dritten und dem vierten Gleitkörper (7, 8; 70, 71) durch einen von der Snowboardoberfläche zur Gleitfläche schräg verlaufenden Schnitt ausgebildet ist.

11. Snowboard nach Anspruch 10, **dadurch gekennzeichnet, daß** der Schnitt, gemessen von der Gleitkörperoberfläche, unter einem Winkel von -45° bis -70° verläuft, wobei die Schnittrichtung von der Schaufelseite zum Gleitkörperende hin verläuft.

12. Snowboard nach Anspruch 1, **dadurch gekennzeichnet, daß** ein kombiniertes Bindungs- und Verbindungssystem zum Verbinden der Einzelgleitkörper (6, 7, 8, 9; 70, 71, 72, 73) vorgesehen ist.

## Claims

1. A snowboard, particularly for backcountry snowboarding, comprising at least three divisibly configured slideboards (6, 7, 9; 70, 72, 73), two of which (6, 9; 72, 73) defining the sides of the snowboard are configured as a ski or climbing aid of the snowboard whilst the third slideboard (7; 70) is located between the two side slideboards (6, 9; 72, 73)
**characterized in that**
the sidecuts of the side slideboards (6, 9; 72, 73) are configured differingly on both sides such that the edge serving as the snowboard outer edge has a waisting as is usual for a snowboard whilst the opposite edge features a less promimemt waisting.

2. The snowboard as set forth in claim 1, **characterized in that** a fourth slideboard (8, 71) can be installed after the third slideboard (7,71) between the two side slideboards (6, 9; 72, 73).

3. The snowboard as set forth in claim 2, **characterized in that** the third slideboard (70) extends over two-thirds of the length of the snowboard and the fourth slideboard (71) extends over a third of the length.

4. The snowboard as set forth in claim 1, **characterized in that** the two ski-type slideboards (6, 9; 72, 73) are steel edged.

5. The snowboard as set forth in claim 1, **characterized in that** the two slideboards (6, 9; 72, 73) having a higher flexural and torsional rigidity and the more flexible middle slideboard(s) comprise together approximately the rigidty distribution of a conventional snowboard.

6. The snowboard as set forth in claim 1, **characterized in that** the scoop of the slideboards (6, 9; 72, 73) in the shovel and heel portions is the same as the coresponding scoops of the middle slideboards.

7. The snowboard as set forth in claim 6, **characterized in that** the upturn of the slideboards (6, 9; 72, 73) is configured such that the bending radius decreases with increasing shovel height.

8. The snowboard as set forth in claim 6 or 7, **characterized in that** the bending radius following a, as compared to conventional snowboards, steeper rise of the shovel decreases with increasing shovel height.

9. The snowboard as set forth in claim 2, **characterized in that** after assembly of the individual slideboards (6, 7, 8, 9; 70, 71, 72, 73) the snowboard has the final configuration of a freestyle, freeride or powder board.

10. The snowboard as set forth in claim 2, **characterized in that** the interface between the third and fourth slideboard (7, 8, 9; 70, 71) is formed by a cut running at an angle from the snowboard surface to the base.

11. The snowboard as set forth in claim 10, **characterized in that** the cut, relative to the slideboard surface runs at an angle of -45° to -70° on the direction from the shovel end to the heel end of the slideboard.

12. The snowboard as set forth in claim 1, **characterized in that** a combination binding and fastener system is provided for interconnecting the individual slideboards (6, 7, 8, 9; 70, 71, 72, 73).

## Revendications

1. Surf de neige destiné en particulier à la randonnée hors-piste en surf de neige, constitué d'au moins trois corps de glissement séparables (6, 7, 9; 70, 72, 73), deux corps de glissement (6, 9; 72, 73) qui forment chacun une délimitation latérale du surf de neige étant configurés comme skis ou comme accessoires d'ascension, le troisième corps de glissement (7; 70) étant disposé dans l'espace intermédiaire entre les corps de glissement latéraux (6, 9; 72, 73),
**caractérisé en ce que**
les rayons de courbure du bord des corps de glissement latéraux (6, 9; 72, 73) sont différents sur les deux côtés, de telle sorte que le chant qui forme le chant extérieur du surf de neige présente la courbure habituelle d'un surf de neige, tandis que le chant opposé a une courbure moins accusée.

2. Surf de neige selon la revendication 1, **caractérisé en ce qu'**un quatrième corps de glissement (8, 71) peut être monté entre les deux corps de glissement latéraux (6, 9; 72, 73) en se raccordant au troisième corps de glissement (7; 70).

3. Surf de neige selon la revendication 2, **caractérisé en ce que** le troisième corps de glissement (70) s'étend sur 2/3 de la longueur du surf de neige et le quatrième corps de glissement (71) sur 1/3 de la longueur du surf de neige.

4. Surf de neige selon la revendication 1, **caractérisé en ce que** les deux corps de glissement (6, 9; 72, 73) sont construits à la manière de skis avec des chants latéraux en acier.

5. Surf de neige selon la revendication 1, **caractérisé en ce que** les deux corps de glissement (6, 9; 72, 73) plus rigides en flexion et en torsion et la ou les parties médianes moins rigides en flexion présentent ensemble la répartition de rigidité d'ue surf de neige habituel du marché.

6. Surf de neige selon la revendication 1, **caractérisé en ce que** dans la zone des planches et des extrémités, le bombage des corps de glissement (6, 9; 72, 73) correspond aux bombages correspondants des corps médians.

7. Surf de neige selon la revendication 6, **caractérisé en ce que** le bombage des corps de glissement (6, 9; 72, 73) est formé des telle sorte que le rayon de courbure diminue lorsque la hauteur des planches augmente.

8. Surf de neige selon les revendications 6 ou 7, **caractérisé en ce que** le rayon de courbure diminue avec une remontée des planches plus raide que celle des planches de neige lorsque la hauteur des planches augmente.

9. Surf de neige selon la revendication 2, **caractérisé en ce que** selon le montage des différents corps (6, 7, 8, 9; 70, 71, 72, 73), le surf de neige présente des extrémités dont la forme correspond à celle d'un surf de neige pour freestyle, freeride ou poudreuse.

10. Surf de neige selon la revendication 2, **caractérisé en ce que** la jonction entre le troisième et le quatrième corps de glissement (7, 8; 70, 71) est formée par une découpe qui s'étend obliquement entre le surface du surf de neige et le surface de glissement.

11. Surf de neige selon la revendication 10, **caractérisé en ce que** mesurée à partir du surface du surf de neige, la découpe s'étend sous une angle de -45° à -70°, la découpe étant orientée depuis le côté de la planche vers l'extrémité du corps de glissement.

12. Surf de neige selon la revendication 1, **caractérisé en ce qu'**elle présente un système combiné de liaison et de raccordement qui raccorde les différents corps de glissement (6, 7, 8, 9; 70, 71, 72, 73).
